# EUROPÄISCHE PATENTSCHRIFT

(11) **EP 1 025 314 B1**
(45) Veröffentlichungstag und Bekanntmachung des Hinweises auf die Patenterteilung: **06.08.2003**
(21) Anmeldenummer: 98955369.8
(22) Anmeldetag: 05.10.1998
(51) Int. Cl.: E01B 21/00, E01B 9/68

(54) **SCHIENENANORDNUNG**
RAIL SYSTEM
SYSTEME DE RAIL

(30) Priorität: 21.10.1997 DE 19746215
(43) Veröffentlichungstag der Anmeldung: 09.08.2000
(73) Patentinhaber: PHOENIX AKTIENGESELLSCHAFT, 21079 Hamburg (DE)
(72) Erfinder: BLANK, Helmuth, D-21217 Seevetal (DE); PAHL, Bernd, D-22547 Hamburg (DE)
(86) Internationale Anmeldenummer: DE9802952
(87) Internationale Veröffentlichungsnummer: WO99020841

(56) Entgegenhaltungen:
- DE-A- 3 345 388
- DE-A- 3 834 329
- DE-B- 2 210 741
- DE-C- 933 342
- DE-U- 9 417 436
- GB-A- 2 154 635

## Beschreibung

Die Erfindung betrifft eine Schienenanordnung, bestehend aus
- einer Schiene, insbesondere Vignolschiene, umfassend einen Schienenkopf, Schienensteg und Schienenfuß, wobei die Schiene mit Spurstangen versehen ist;
- einer Fahrbahn aus Beton oder dergleichen mit integrierter Fuge, in der die Schiene einsitzt, insbesondere in Verbindung mit einem Unterguß; sowie aus
- Profilen aus elastomerem Werkstoff, nämlich aus
   - einem Basisprofil, das unterhalb des Schienenfußes angeordnet ist und beidseitig mit Flanschen versehen ist, die den Schienenfuß ganz oder teilweise umgreifen, wobei ferner das Basisprofil mehrere in Schienenlängsrichtung verlaufende Kanäle aufweist, die zumeist in einer parallel zur Schienenfußunterseite verlaufenden Ebene angeordnet sind;
   - zwei Seitenprofilen, die beidseitig an der Schiene anliegen, wobei bei Verwendung einer Vignolschiene das Seitenprofil auf der Radkranzseite vorzugsweise eine Spurrille aufweist; sowie aus
   - einer Spurstangenummantelung.

Ausgehend von dem Stand der Technik dieser gattungsgemäßen Schienenanordnung, wie sie beispielsweise in der Druckschrift DE 33 45 388 A1 beschrieben ist, besteht die Aufgabe darin, eine Schienenanordnung bereitzustellen, die im Rahmen des kommunalen Verkehrs eine Einfederung bis etwa 1,5 mm zuläßt, das Kippen der Schiene reduziert sowie die Beweglichkeit der Spurstange sicherstellt. Darüber hinaus soll der Kriechstromanteil und die Spannungskorrosion minimiert werden.

Gelöst wird diese Aufgabe gemäß Kennzeichen des Patentanspruches 1 dadurch, daß
- die Kanäle des Basisprofiles eine rhombische Querschnittsgestalt aufweisen, wobei die Kanäle in den beiden Randbereichen des Basisprofiles eine kleinere Querschnittsgestalt besitzen als die Kanäle in dessem mittigen Bereich, wodurch die Steifigkeit des Basisprofiles nach außen hin zunimmt; und daß
- das Basisprofil, die beiden Seitenprofile und die Spurstangenummantelung aus einem elektrisch isolierenden elastomeren Werkstoff bestehen.

Zweckmäßige Ausgestaltungen der erfindungsgemäßen Schienenanordnung sind in den Patentansprüchen 2 bis 13 genannt.

Die Erfindung wird nun anhand eines Ausführungsbeispiels unter Bezugnahme auf eine schematische Zeichnung (Querschnittsdarstellung) erläutert, und zwar in Verbindung mit folgender Bezugsziffernliste:
1 Schienenanordnung
2 Vignolschiene
3 Schienenkopf
4 Schienensteg
5 Schienenfuß
5' Schienenfußunterseite
6 Spurstange
7 Spurstangenbefestigung
8 Fahrbahn
9 Fahrbahndecke
10 Unterguß
11 Stahlprofil
12 Basisprofil (Fußprofil)
13 Kanäle in den beiden Randbereichen des Basisprofiles
14 Kanäle im mittigen Bereich des Basisprofiles
15 Flansch
16 Seitenprofil
17 Seitenprofil
18 Spurrille (Teil der Schienenkammer)
19 Spurstangenumantelung
20 Kanal
X Ebene der Kanäle

Die Schienenanordnung **1** gemäß Zeichnung umfaßt ein Basisprofil **12** aus elastomerem Werkstoff, das unterhalb des Schienenfußes **5** angeordnet ist und beidseitig mit Flanschen **15** versehen ist, die den Schienenfuß ganz oder teilweise umgreifen. Ferner weist das Basisprofil mehrere in Schienenlängsrichtung verlaufende Kanäle **13** und **14** auf, die in einer parallel zur Schienenfußunterseite **5'** verlaufenden Ebene **X** angeordnet sind. Die Kanäle haben dabei eine rhombische Querschnittsgestalt (im unbelasteten Zustand), wobei die insgesamt zwei Kanäle **13** in den beiden Randbereichen des Basisprofiles **12** eine kleinerer Querschnittsgestalt besitzen als die fünf querschnittsgleichen Kanäle **14** in dessem mittigen Bereich. Dabei ist der Abstand zwischen den querschnittsverschiedenen Kanälen **13** und **14** größer als zwischen den querschnittsgleichen Kanälen **14**. Die Kanäle sind ferner ausschließlich im Bereich unterhalb der Schienenfußunterseite **5** angeordnet, während der Bereich des Basisprofiles **12** außerhalb des Schienenfußes **5**, wo das Basisprofil in die Flansche übergeht, keine Kanäle aufweist.

Das Basisprofil **12** unterstützt die Schiene kontinuierlich. Dadurch daß seine Steifigkeit nach außen hin zunimmt, wird das Kippen der Schiene reduziert, was sich positiv auf den Fahrspiegel auswirkt.

Ferner umfaßt die Schienenanordnung **1** zwei Seitenprofile **16** und **17** aus elastomerem Werkstoff. Diese Seitenprofile werden in die Fuge (Schienenkammer) eingeschlagen. Einerseits sind sie so steif, daß jeder gewünschte Oberbau herstellbar ist; andererseits sind sie so weich, daß die Einfederung der Schiene nicht behindert wird.

Das Seitenprofil **16** ist in Höhe des Schienenkopfes **3** mit einem in Schienenlängsrichtung verlaufenden Kanal **20** versehen, was die Elastizität in diesem Bereich erhöht. Das Seitenprofil **17** auf der Radkranzseite ist dagegen mit einer Spurrille **18** versehen, wodurch die Verschleißanfälligkeit reduziert wird.

Des weiteren ist die Schienenanordnung **1** mit einer Spurstangenummantelung **19** aus elastomerem Werkstoff versehen, die die Beweglichkeit der Spurstange **6** sicherstellt.

Das Basisprofil **12**, die beiden Seitenprofile **16** und **17** sowie die Spurstangenummantelung **19** bestehen aus einem elektrisch isolierenden elastomeren Werkstoff, wobei zweckmäßigerweise folgende Werkstoffparameter gelten:
- Basisprofil **12**
   Werkstoff EPDM
   Rußanteil von maximal 17 Gew.-%
   Anteil an hellem Füllstoff von mindestens 15 Gew.-%
   oder
   Werkstoff NR, insbesondere NR/SBR oder NR/BR
   Rußanteil von maximal 17 Gew.-%
- Seitenprofile **16** und **17** sowie Spurstangenummantelung **19**
   Werkstoff SBR oder SBR/BR
   Rußanteil von maximal 24 Gew.-%
   Anteil an hellem Füllstoff von mindestens 6 Gew.-%

Durch diese werkstoffspezifischen Maßnahmen wird der Kriechstromanteil und die Spannungskorrosion besonders wirksam minimiert.

Ferner ist die Fahrbahndecke **9** im Anschlußbereich zu den beiden Seitenprofilen **16** und **17** beidseitig mit Stahlprofilen **11,** insbesondere in L-förmiger Querschnittsgestalt, ausgestattet, womit eine Stabilisierung der Fahrbahndecke verbunden ist.

## Patentansprüche

1. Schienenanordnung (1), bestehend aus
- einer Schiene, insbesondere Vignolschiene (2), umfassend einen Schienenkopf (3), Schienensteg (4) und Schienenfuß (5), wobei die Schiene mit Spurstangen (6) versehen ist;
- einer Fahrbahn (8) aus Beton oder dergleichen mit integrierter Fuge, in der die Schiene einsitzt, insbesondere in Verbindung mit einem Unterguß (10); sowie aus
- Profilen aus elastomerem Werkstoff, nämlich aus
- einem Basisprofil (12), das unterhalb des Schienenfußes (5) angeordnet ist und beidseitig mit Flanschen (15) versehen ist, die den Schienenfuß ganz oder teilweise umgreifen, wobei ferner das Basisprofil mehrere in Schienenlängsrichtung verlaufende Kanäle (13, 14) aufweist, die zumeist in einer parallel zur Schienenfußunterseite (5') verlaufenden Ebene (X) angeordnet sind;
- zwei Seitenprofilen (16, 17), die beidseitig an der Schiene anliegen, wobei bei Verwendung einer Vignolschiene (2) das Seitenprofil (17) auf der Radkranzseite vorzugsweise eine Spurrille (18) aufweist; sowie aus
- einer Spurstangenummantelung (19);
**dadurch gekennzeichnet, daß**
- die Kanäle (13, 14) des Basisprofiles (12) eine rhombische Querschnittsgestalt aufweisen, wobei die Kanäle (13) in den beiden Randbereichen des Basisprofiles eine kleinere Querschnittsgestalt besitzen als die Kanäle (14) in dessem mittigen Bereich, wodurch die Steifigkeit des Basisprofiles nach außen hin zunimmt; und daß
- das Basisprofil (12), die beiden Seitenprofile (16, 17) und die Spurstangenummantelung (19) aus einem elektrisch isolierenden elastomeren Werkstoff bestehen.

2. Schienenanordnung nach Anspruch 1, **dadurch gekennzeichnet, daß** die Kanäle (13, 14) des Basisprofiles (12) ausschließlich im Bereich unterhalb der Schienenfußunterseite (5') angeordnet sind, während der Bereich des Basisprofiles außerhalb des Schienenfußes (5), wo das Basisprofil in die Flansche (15) übergeht, keine Kanäle aufweist.

3. Schienenanordnung nach Anspruch 1 oder 2, **dadurch gekennzeichnet, daß** das Basisprofil (12) wenigstens fünf Kanäle (13, 14) aufweist.

4. Schienenanordnung nach Anspruch 3, **dadurch gekennzeichnet, daß** das Basisprofil (12) sieben Kanäle (13, 14) aufweist, wobei die insgesamt zwei Kanäle (13) in den beiden Randbereichen des Basisprofiles eine kleinere Querschnittsgestalt aufweisen als die fünf querschnittsgleichen Kanäle (14) in dessem mittigen Bereich.

5. Schienenanordnung nach einem der Ansprüche 1 bis 4, insbesondere in Verbindung mit Anspruch 4, **dadurch gekennzeichnet, daß** der Abstand zwischen zwei querschnittsverschiedenen Kanälen (13, 14) größer ist als zwischen zwei querschnittsgleichen Kanälen (14).

6. Schienenanordnung nach einem der Ansprüche 1 bis 5, **dadurch gekennzeichnet, daß** das Basisprofil (12) aus einer Kautschukmischung auf Basis Ethylen-Propylen-Dien-Mischpolymerisat (EPDM) besteht.

7. Schienenanordnung nach einem der Ansprüche 1 bis 5, **dadurch gekennzeichnet, daß** das Basisprofil (12) aus einer Kautschukmischung auf Basis Naturkautschuk (NR), insbesondere im Verschnitt mit Styrol-Butadien-Kautschuk (SBR) oder Butadien-Kautschuk (BR), besteht.

8. Schienenanordnung nach einem der Ansprüche 1 bis 7, **dadurch gekennzeichnet, daß** die beiden Seitenprofile (16, 17) und die Spurstangenummantelung (19) aus einer Kautschukmischung auf Basis SBR oder eines Verschnittes aus SBR/BR bestehen.

9. Schienenanordnung nach einem der Ansprüche 1 bis 8, **dadurch gekennzeichnet, daß** die elektrisch isolierende Eigenschaft des elastomeren Werkstoffes durch Reduzierung des Rußanteiles und/oder durch Zugabe eines hellen Füllstoffes bewirkt wird.

10. Schienenanordnung nach Anspruch 6 und 9, **dadurch gekennzeichnet, daß** das Basisprofil (12) auf Basis EPDM maximal 17 Gew.-% Ruß und mindestens 15 Gew.-% hellen Füllstoff an Mischungsbestandteilen aufweist.

11. Schienenanordnung nach Anspruch 7 und 9, **dadurch gekennzeichnet, daß** das Basisprofil (12) auf Basis NR, insbesondere NR/SBR oder NR/BR, maximal 17 Gew.-% Ruß an Mischungsbestandteil aufweist.

12. Schienenanordnung nach Anspruch 8 und 9, **dadurch gekennzeichnet, daß** die beiden Seitenprofile (16, 17) und die Spurstangenummantelung (19) auf Basis SBR oder SBR/BR maximal 24 Gew.-% Ruß und mindestens 6 Gew.-% hellen Füllstoff an Mischungsbestandteilen aufweisen.

13. Schienenanordnung nach einem der Ansprüche 1 bis 12, **dadurch gekennzeichnet, daß** die Fahrbahndecke (9) im Anschlußbereich zu den beiden Seitenprofilen(16, 17) beidseitig mit Stahlprofilen (11), insbesondere in L-förmiger Querschnittsgestalt, ausgestattet ist.

## Claims

1. Rail arrangement (1), consisting of
- a rail, in particular flat bottom rail (2), comprising a rail head (3), rail web (4) and rail foot (5), whereby the rail is provided with gauge rods (6),
- a roadway (8) of concrete or the like with an integral gap in which the rail is seated, in particular in combination with a cast base (10), and of
- profiles made of elastomer material, namely of
- a base profile (12) which is arranged underneath the rail foot (5) and provided on both sides with flanges (15) which wholly or partly embrace the rail foot, whereby further the base profile exhibits a plurality of channels (13, 14) which run in the longitudinal direction of the rail and are mostly arranged in a plane (X) running parallel to the underside (5') of the rail foot,
- two side profiles (16, 17) which bear on the rail on both sides, whereby when using a flat bottom rail (2) the side profile (17) on the wheel flange side preferably exhibits a flange groove (18), and of
- a gauge rod sheathing (19),
**characterised in that**
- the channels (13, 14) of the base profile (12) exhibit a rhombic cross-sectional shape, whereby the channels (13) in the two edge areas of the base profile have a smaller cross-sectional shape than the channels (14) in its middle area, through which the stiffness of the base profile increases towards the outside, and **in that**
- the base profile (12), the two side profiles (16, 17) and the gauge rod sheathing (19) are made of an electrically insulating elastomer material.

2. Rail arrangement according to claim 1, **characterised in that** the channels (13, 14) of the base profile (12) are arranged exclusively in the area underneath the underside (5') of the rail foot while the area of the base profile outside the rail foot (5) where the base profile runs into the flanges (15) exhibits no channels.

3. Rail arrangement according to claim 1 or 2, **characterised in that** the base profile (12) exhibits at least five channels (13, 14).

4. Rail arrangement according to claim 3, **characterised in that** the base profile (12) exhibits seven channels (13, 14), whereby the total of two channels (13) in the two edge areas of the base profile exhibit a smaller cross-sectional shape than the five channels (14) with the same cross-section in its middle area.

5. Rail arrangement according to one of claims 1 to 4, in particular in connection with claim 4, **characterised in that** the distance between two channels (13, 14) having different cross-sections is greater than that between two channels (14) having the same cross-section.

6. Rail arrangement according to one of claims 1 to 5, **characterised in that** the base profile (12) is made of a rubber mixture based on ethylene propylene diene mixed polymer (EPDM).

7. Rail arrangement according to one of claims 1 to 5, **characterised in that** the base profile (12) is made of a rubber mixture based on natural rubber (NR), in particular in a blend with styrene butadiene rubber (SBR) or butadiene rubber (BR).

8. Rail arrangement according to one of claims 1 to 7, **characterised in that** the two side profiles (16, 17) and the gauge rod sheathing (19) are made of a rubber mixture based on SBR or a blend of SBR/BR.

9. Rail arrangement according to one of claims 1 to 8, **characterised in that** the electrically insulating property of the elastomer material is produced by reducing the carbon black content and/or by adding a white filler.

10. Rail arrangement according to claim 6 and 9, **characterised in that** the base profile (12) based on EPDM exhibits a maximum of 17% by weight of carbon black and at least 15% by weight of white filler by way of mixture components.

11. Rail arrangement according to claim 7 and 9, **characterised in that** the base profile (12) based on NR, in particular NR/SBR or NR/BR, exhibits a maximum of 17% by weight of carbon black by way of mixture component.

12. Rail arrangement according to claim 8 and 9, **characterised in that** the two side profiles (16, 17) and the gauge rod sheathing (19) based on SBR or SBR/BR exhibit a maximum of 24% by weight of carbon black and at least 6% by weight of white filler by way of mixture components.

13. Rail arrangement according to one of claims 1 to 12, **characterised in that** the roadway surface (9) in the area adjoining the two side profiles (16, 17) is equipped on both sides with steel profiles (11), in particular with a cross-sectional shape in the form of an L.

## Revendications

1. Système de rail (1) composé de :
- un rail, en particulier un rail Vignol (2) comprenant une tête ou champignon de rail (3), une âme de rail (4) et un pied ou patin de rail (5), le rail étant muni de barres d'accouplement (6) ;
- une piste de roulement (8) en béton analogue avec joint intégré, dans lequel est inséré le rail, en particulier en liaison avec une dalle coulée inférieure (10) ; ainsi que composé de :
- profilés en matériau élastomère, précisément :
- d'un profilé de base (12) disposé au-dessous du patin de rail (5) et muni de part et d'autre de rebords (15), entourant le patin de rail en totalité ou en partie, où en outre le profil de base présente plusieurs canaux (13, 14) s'étendant dans la direction longitudinale du rail, qui sont disposés majoritairement dans un plan (X) s'étendant parallèlement à la face inférieure de patin de rail (5')
- deux profilés latéraux (16, 17) en appui de part et d'autre sur le rail, où en cas d'utilisation d'un rail vignol (2), le profilé latéral (17) présente, sur la face de boudin de roue, de préférence une ornière (18) ; ainsi que
- d'une gaine de barre d'accouplement (19) ;
**caractérisé en ce que**
- les canaux (13, 14) du profil de base (12) ont une forme de section transversale en losange, les canaux (13) ayant, dans les deux zones de bordure du profilé de base, une forme de section transversale plus petite que les canaux (14) situés dans sa zone centrale, faisant que la rigidité du profilé de base va en augmentant en allant vers l'extérieur; et **en ce que**
- le profilé de base (12), et deux profilés latéraux (16, 17) et le gainage de barres d'accouplement (19) sont réalisé en un matériau élastomère, isolant de l'électricité.

2. Système de rail selon la revendication 1, **caractérisé en ce que** les canaux (13, 14) du profilé de base (12) sont disposés exclusivement dans la zone située au-dessous de la face inférieure de patin de rail (5'), tandis que la zone du profilé de base située à l'extérieur du patin de rail (5), où le profilé de base se transforme en les rebords (15), ne présente aucun canal.

3. Système de rail selon la revendication 1 ou 2, **caractérisé en ce que** le profilé de rail (12) présente au moins cinq canaux (13, 14).

4. Système de rail selon la revendication 3, **caractérisé en ce que** le profilé de base (12) présente sept canaux (13, 14), les canaux (13) au nombre total de deux, dans les deux zones de bordure du profilé de base, présentant une forme de section transversale plus petite que les cinq canaux (14) à même section transversale, dans sa zone centrale.

5. Système de rail selon l'une des revendications 1 à 4, en particulier en liaison avec la revendication 4, **caractérisé en ce que** l'espacement entre deux canaux (13, 14) de section transversale différente est supérieur à ce qu'il est entre deux canaux (14) de section transversale identique.

6. Système de rail selon l'une des revendications 1 à 5, **caractérisé en ce que** le profilé de base (12) est formé d'un mélange de caoutchouc à base de polymérisat mixte éthylène-propylène-diène (EPDM).

7. Système de rail selon l'une des revendications 1 à 5, **caractérisé en ce que** le profilé de base (12) est formé d'un mélange de caoutchouc à base de caoutchouc naturel (NR), en particulier en coupage avec un caoutchouc styrène-butadiène ou un caoutchouc au butadiène (BR).

8. Système de rail selon l'une des revendications 1 à 7, **caractérisé en ce que** les deux profilés latéraux (16, 17) et le gainage de barre d'accouplement (19) sont formés d'un mélange de caoutchouc à base de SBR ou d'un coupage de SBR/BR.

9. Système de rail selon l'une des revendications 1 à 8, **caractérisé en ce que** la propriété d'isolant de l'électricité du matériau élastomère est provoquée par la réduction de la proportion en noir de carbone et/ou par addition d'une charge claire.

10. Système de rail selon les revendications 6 et 9, **caractérisé en ce que** le profilé de base (12) à base d'EPDM présente une teneur en poids maximale en noir de carbone de 17% et au moins 15% en poids d'une charge claire, formée de composants de mélange.

11. Système de rail selon les revendications 7 et 9, **caractérisé en ce que** le profilé de base (12) à base de NR, en particulier de NR/SBR ou NR/BR, présente un pourcentage en poids de noir de carbone maximal de 17 % dans le composant de mélange.

12. Système de rail selon les revendications 8 et 9, **caractérisé en ce que** les deux profilés latéraux (16, 17) et le gainage de barre d'accouplement (19) à base de SBR et/ou de SBR/BR présentent une teneur en poids maximale en noir de carbone de 24% et au moins 6% d'une charge claire dans les composants de mélange.

13. Système de rail selon l'une des revendications 1 à 12, **caractérisé en ce que** la chape de piste de roulement (9) dans la zone de raccordement aux deux profilés latéraux (16, 17) est munie, de part et d'autres, de profilé en acier (11), en particulier ayant une forme de section transversale en L.
